# FASCICULE DE BREVET EUROPEEN

(11) **EP 0 567 551 B1**
(45) Date de publication et mention de la délivrance du brevet: **10.05.1995**
(21) Numéro de dépôt: 92904057.4
(22) Date de dépôt: 16.01.1992
(51) Int. Cl.: B06B 3/00

(54) **DISPOSITIF DE MISE EN VIBRATION ULTRASONIQUE D'UNE STRUCTURE NON ACCORDEE**
ANORDNUNG FÜR DAS MIT ULTRASCHALL ERSCHÜTTERN EINER NICHTRESONIERENDER STRUKTUR
DEVICE FOR CAUSING AN UNTUNED STRUCTURE TO VIBRATE ULTRASONICALLY

(30) Priorité: 17.01.1991 FR 9100496
(43) Date de publication de la demande: 03.11.1993
(73) Titulaire: DUBRUQUE, Dominique, F-74380 Bonne-sur-Menoge (FR)
(72) Inventeur: DUBRUQUE, Dominique, F-74380 Bonne-sur-Menoge (FR)
(74) Mandataire: Ahner, Francis
(86) Numéro de dépôt international: FR9200033
(87) Numéro de publication internationale: WO9212807

(56) Documents cités:
- DE-A- 2 424 007
- DE-A- 3 813 176
- FR-A- 2 233 108
- GB-A- 2 167 270
- US-A- 3 628 071

## Description

La présente invention concerne un dispositif de mise en vibration ultrasonique d'une ou de plusieurs structure(s) non accordée(s). Ces structures peuvent être de types très différents, cependant dans le cadre de la présente description, on se limitera essentiellement à une structure de tamisage, sans que cela ne doive être interprété comme une limitation de l'objet de la présente invention.

Depuis de nombreuses années, il est bien connu que la mise en vibration ultrasonique de tamis améliore les rendements qualitatifs et quantitatifs du tamisage de poudres fines ou de granulés réputés difficiles à traiter.

Il convient de rappeler par exemple les problèmes rencontrés avec les poudres microniques et submicroniques, minérales, métalliques et céramiques, ou encore les granules sphéroïdiques qui ont tendance à colmater les tamis. Les techniques d'assistance par ultrasons ont déjà été décrites dans la littérature spécialisée et en particulier dans l'ouvrage intitulé Crowford Engineering de Frederick and Co.

L'état de la technique peut également être illustré par FR-A-2 233 108 qui décrit des équipements de tamisage dotés d'un transducteur ultrasonique placé au contact direct de la toile de tamisage.

On observera qu'un tel dispositif se trouve limité à des tamis circulaires. L'émission des ultrasons se faisant à partir d'un point d'ancrage unique, la maille est en outre soumise à des contraintes non négligeables à ce niveau, ce qui peut engendrer son usure prématurée et, en conséquence, une pollution du produit passant.

Dans le cas du tamiseur utilisant plusieurs étages de toile, il est nécessaire de multiplier d'autant le nombre de transducteurs avec la complexité de montage que cela impose. Ce dispositif de l'art antérieur présente un autre inconvénient dans la mesure où, dans tous les cas, le convertisseur se trouvera exposé directement au produit traité et devra donc la plupart du temps être monté de manière étanche.

On connaît par le document DE-A-38 13 178 un dispositif de mise en vibration à une fréquence ultrasonique d'une structure, comprenant au moins un convertisseur électro-acoustique apte à vibrer selon une direction de vibration et fixé de façon rigide à ladite structure au moyen d'éléments de fixation métalliques accordés à la fréquence du convertisseur, les liaisons avec la structure se situant dans une zone de ventre d'amplitude desdits éléments de fixation.

La présente invention a précisément pour but de mettre au point un dispositif de mise en vibration ultrasonique qui permette d'écarter tous les inconvénients des dispositifs de l'art antérieur.

Le but principal de la présente invention est de rendre résonante une structure support, par exemple un support de toile, de membrane ou de toute autre plaque qui, par construction, ne présente aucune résonance à la fréquence utilisée par l'émetteur ultrasonique.

Le dispositif ultrasonique, selon l'invention, a également pour but d'optimiser le rendement ultrasonique, quelles que soient les formes et les dimensions de la structure à mettre en vibration. Bien-sûr, l'un des objectifs principaux de la présente invention a été d'éviter que le transducteur ultrasonique vienne au contact direct de la toile du tamis ou de la membrane de travail. En outre, dans le cas du tamis, le dispositif selon l'invention permet d'exciter la maille à partir d'une énergie ultrasonique préalablement répartie dans son cadre support, limitant ainsi au maximum les contraintes au niveau des points d'ancrage. Enfin, comme cela se trouvera explicité plus en détail dans la suite de la présente description, le dispositif ultrasonique, selon la présente invention, doit également pouvoir s'adapter à des structures existantes en modifiant la forme géométrique des éléments de liaison accordés en multiples entiers de demi longueur d'onde de la fréquence délivrée.

Conformément à la présente invention, ces objectifs ont pu être atteints grâce à la mise au point d'un dispositif de mise en vibration à une fréquence ultrasonique d'une structure non accordée, qui se caractérise par le fait qu'il comprend au moins un convertisseur électroacoustique fixé de façon rigide à ladite structure au moyen d'éléments de fixation métalliques accordés à la fréquence du convertisseur, les liaisons de structure se situant dans une zone de ventre d'amplitude desdits éléments de fixation et la résonance de l'ensemble étant assurée par la fixation d'un écrou ou de tout ensemble métallique accordé en multiple entier de demi-longueur d'onde.

D'autres caractéristiques et avantages de l'objet de la présente invention apparaîtront à la lecture de la description détaillée faite ci-après, notamment en référence à des modes de réalisation particuliers illustrés sur des dessins annexés, dessins sur lesquels :
- les figures 1 et 2 représentent deux types de profilage différents de barreaux de couplage, de manière à s'adapter aux contraintes dimensionnelles d'une structure à faire vibrer, tout en respectant la fréquence de résonance;
- les figures 3 à 8 illustrent différentes variantes de modes de réalisation destinés à mettre en vibration ultrasonique des structures simples ou multiples affectant des formes différentes.

On rappellera que l'un des buts essentiels du dispositif ultrasonique, selon l'invention, est de pouvoir s'adapter facilement à différents types de structures pré-existantes ainsi qu'à des structures présentant des formes et des dimensions imposées en fonction de leur destination. Le dispositif ultrasonique selon l'invention permet d'atteindre cet objectif, par exemple à l'aide des deux modes de réalisation schématisés sur les figures 1 et 2.

Sur ces figures, la structure a été schématisée par la représentation portant la référence 10. Il s'agit d'une structure de nature quelconque non-accordée, par exemple d'une structure supportant un organe de travail quelconque, notamment une toile de tamisage.

Le dispositif ultrasonique, selon l'invention, comprend tout d'abord un convertisseur électroacoustique 12 qui doit donc être fixé de façon rigide à ladite structure 10. Dans tous les modes de réalisation décrits, les liaisons avec la structure 10 se situent dans une zone de ventre d'amplitude V.

Cette fixation est réalisée au moyen d'éléments métalliques qui sont accordés à la fréquence du convertisseur étant entendu que la longueur desdits éléments inclut l'épaisseur des pattes de liaison avec la structure 10. Sur les modes de réalisation illustrés aux figures 1 et 2, les éléments de fixation métalliques sont constitués par des barreaux de couplage 14. Les barreaux de couplage 14 sont interposés entre deux parois en regard de la structure 10.

Bien entendu, ces éléments de fixation métalliques doivent être accordés à la fréquence du convertisseur. En l'occurence, ils ont été choisis en demi-longueur d'onde de la fréquence fournie par le convertisseur ultrasonique, la mise en résonance de l'ensemble impliquant la présence d'un écrou ou de tout élément métallique accordé à la fréquence de travail en prolongement des éléments de liaison. On précisera que le convertisseur ultrasonique peut être constitué par un ou plusieurs émetteurs de nature quelconque, il peut en effet s'agir d'émetteurs éléctrostrictifs. magnétostrictifs, électrocapacitifs, ou encore piézoélectriques.

On observera que les barreaux de couplage présentent une surface extérieure qui a été profilée de façon à s'adapter à la configuration dimensionnelle particulière de la structure et de manière à respecter la résonance.

C'est ainsi que dans le dispositif ultrasonique de la figure 1, se trouve illustrée une manière d'intervenir sur la longueur d'une demi-onde à la fréquence du convertisseur 12. Dans le mode de réalisation de la figure 1, la surface extérieure des barreaux de couplage 14 présente, au voisinage de leur zone nodale, un rétrécissement radial 16 présentant une symétrie de révolution autour de l'axe desdits barreaux 14.

Ce mode de réalisation particulier dans lequel les barreaux de couplage affectent une forme rétrécie au voisinage de leur zone nodale en raison de la présence d'une gorge ou analogue 16, permet de réduire les barreaux de couplage 14, tout en conservant la résonance.

A l'inverse, le mode de réalisation illustré dans la figure 2 fait intervenir des barreaux de couplage 14 dont la surface extérieure présente, toujours au voisinage de leur zone nodale, un renflement radial 18 présentant également une symétrie de révolution autour de l'axe des barreaux 14.

Ce profilage particulier adopté dans le mode de réalisation de la figure 2 permet au contraire de rallonger la longueur des barreaux de couplage 14, toujours en respectant la fréquence propre du convertisseur 12.

Le mode de réalisation illustré à la figure 3 représente la mise en vibration d'un cadre support 10 sur lequel se trouve maintenue une toile filtrante 20. La fixation du dispositif de mise en vibration est réalisée sur deux cotés opposés 22, 24 du cadre support 10. Le dispositif électroacoustique utilisé se compose dans cette configuration d'un convertisseur unidirectionnel 12, d'un barreau de couplage 26 qui est accordé en multiple entier de demi longueur d'onde, ainsi que d'un écrou 28 également accordé en demi longueur d'onde. On notera que la fixation de cet ensemble de mise en vibration sur le cadre support 10 est réalisée également dans une zone de ventre d'amplitude. La solidarisation entre les différents éléments en présence, à savoir, le convertisseur 12, le barreau de couplage 26 et l'écrou accordé 28, est avantageusement obtenue par vissage au travers d'orifices ménagés dans les parties opposées du support 10. Il convient toutefois de noter que la solidarisation rigide du dispositif de mise en vibration avec la structure 10 peut être réalisée par tout autre moyen approprié, l'essentiel étant d'obtenir une liaison parfaitement rigide entre la structure et le dispositif vibrationnel. C'est ainsi que l'on peut avoir recours à un emmanchement à force des différents organes en présence, ou encore à un collage et/ou soudage.

Dans le mode de réalisation de la figure 3, on peut également remplacer les orifices traversants, recevant les filetages de liaison entre le convertisseur 12, le barreau de couplage 26 et l'écrou accordé 28, par des fentes débouchant à l'arête supérieure des éléments 22 du cadre support. Les zones rétrécies de liaison entre les différents éléments 12, 26 et 24 peuvent ainsi s'engager à force dans lesdites fentes pour assurer la liaison rigide avec le cadre support 10.

La figure 4 illustre un autre mode de réalisation permettant de mettre en résonance une structure circulaire 30 non accordée, entre des pattes de fixation 32 et 34 solidaires de la structure 30. Dans ce mode de réalisation particulier, deux barreaux d'extrémité 36 et 38 assurent le serrage de l'ensemble électroacoustique sur les pattes de fixation précitées 32 et 34. Les barreaux de couplage 36 et 38 sont accordés en un multiple entier de demi longueur d'onde de la fréquence émise par le convertisseur 12.

Bien entendu, si nécessaire, la surface extérieure des barreaux de couplage 36 et 38 peut être profilée pour s'adapter à la configuration particulière du cadre 30 tout en respectant la fréquence de résonance du convertisseur 12.

Le mode de réalisation illustré à la figure 5 est relatif à une variante du dispositif représenté à la figure 3. Cependant dans ce cas particulier, l'ensemble électroacoustique constitué par le convertisseur 12 et les deux barreaux de couplage associés 40 et 42 ont été agencés à l'extérieur de l'aire de travail du cadre support 10 portant la toile filtrante 20.

Dans cette conception, les barreaux de couplage 40, 42 peuvent également être soudés ou de préférence visses au convertisseur, la liaison avec le prolongement des parties du cadre support pouvant également être avantageusement réalisée par vissage d'un écrou accordé sur l'extrémité filetée 44 de chaque barreau de couplage 40, 42.

Là encore, tout moyen de fixation rigide approprié peut être utilisé, l'essentiel étant de réaliser une bonne liaison mécanique entre le cadre support 10 et le dispositif ultrasonique de l'invention. Ce mode de réalisation particulier dans lequel le dispositif ultrasonique est agencé à l'extérieur de la zone de travail de la structure 10, présente l'avantage de pouvoir être utilisé par exemple en atmosphère humide. On notera également que cette conception permet d'implanter la structure, voire même l'ensemble de la structure et du dispositif électroacoustique, au sein d'une chambre étanche ou règne une atmosphère contrôlée de gaz.

La figure 6 illustre un mode de réalisation dans lequel un convertisseur 12 produit l'excitation d'un empilage de trois structures identiques 10 constituées par des cadres supports de toile filtrante. Dans ce type de configuration, chacune des structures 10 vibre sur son mode propre et en résonance avec le dispositif d'émission ultrasonique. La liaison des différentes structures 10 avec le bâtit de l'ensemble du dispositif ultrasonique est non rigide. A cet effet, on utilisera de façon avantageuse un matériau de type élastomère qui permet d'assurer d'une part la fixation de la structure et d'autre part l'étanchéité entre chaque étage. Par ailleurs, chacune des structures sera reliée à la structure voisine selon le même schéma, afin de conserver le phénomène de résonance acoustique à chaque étage. La liaison souple réalisée par le matériau à base d'élastomère assure par ailleurs l'étanchéité tout en ne bridant pas les différents étages de la structure et en leur permettant ainsi d'entrer en resonance. Tout comme dans les modes de réalisation précédemment définis, le convertisseur 12 est rendu solidaire de pattes de fixation 46 par utilisation d'une pluralité de barreaux de couplage 48, de préférence associés entre eux par vissage. Bien entendu, conformément à la présente invention, les organes de fixations constitués par les barreaux de couplage seront accordés à la fréquence du convertisseur 12 réalisé en demi longueur d'onde.

La figure 7 illustre une autre variante d'un dispositif d'excitation d'un empilage de plusieurs structures circulaires non accordées 10. Le dispositif représenté est en tout point analogue à celui représenté dans la figure 6, à l'exception toutefois du fait que les structures présentent ici des formes circulaires. Enfin, la figure 8 illustre un dernier mode de réalisation dans lequel le dispositif de mise en vibration comporte un convertisseur ultrasonique 12 couplé par vissage à un barreau de couplage 50, réalisé en demi longueur d'onde et venant ensserrer une plaque circulaire 52 constituant le disque supérieur d'un tambour cylindrique 54 pouvant par exemple jouer le rôle d'organe support d'une maille ou d'un filtre.

Dans l'ensemble des modes de réalisation précédemment décrits, il peut être avantageux d'adapter la nature des éléments de transmission ultrasonique aux matériaux constituant la structure à mettre en vibration acoustique. Ceci peut être réalisé par adaptation des impédances acoustiques. On évite ainsi tout phénomène d'échauffement au niveau des liaisons, et ceci permet donc également d'augmenter le rendement électroacoustique de l'ensemble mis en vibration.

Toujours de manière à améliorer les performances du dispositif ultrasonique selon l'invention, il peut être avantageux d'utiliser simultanément deux fréquences d'émissions non en quadrature, de manière à supprimer les zones nodales sur les surfaces de travail, par exemple sur la toile vibrante. En utilisant par exemple deux éléments ultrasoniques de fréquence non en quadrature, tels que 20 et 30 kHz, on limite au maximun la présence de zones nodales, au niveau de la toile filtrante, zones qui sont précisément des régions inactives.

Enfin, il convient de noter que le dispositif de mise en vibration ultrasonique selon l'invention, peut être utilisé indifféremment et en superposition avec tout autre dispositif vibrant à basse fréquence couramment rencontré sur le marché. L'émission d'ultrasons communiqués à la structure non accordée peut être réalisée de manière continue ou selon un mode pulsé. Il peut, comme indiqué précédemment être réalisé en superposition de vibrations basses fréquences dans une gamme de 100 à 3000 vibrations/min. pour des amplitudes de l'ordre de 1 à 30 mm et de préférence dans une gamme de 300 à 1500 vibrations/min. pour des amplitudes de l'ordre de 5 à 20 mm.

En fonction de l'application particulière envisagée, on aura recours, pour assurer l'émission des ultrasons, soit à des convertisseurs électroacoustiques symétriques bidirectionnels ou bien aymétriques unidirectionnels. En outre, l'amplitude des vibrations ultrasoniques est adaptée au produit traité dans ladite structure et se trouve avantageusement comprise entre 2 et 30 microns crête à crête et de préférence entre 5 à 20 microns crête à crête.

## Revendications

1. Dispositif de mise en vibration à une fréquence ultrasonique d'une structure, comprenant au moins un convertisseur électro-acoustique (12) apte à vibrer selon une direction de vibration et fixé de façon rigide à ladite structure (10, 30) au moyen d'éléments de fixation métalliques (14, 26, 28, 36, 38, 40, 42, 48, 50) accordés à la fréquence du convertisseur, les liaisons avec la structure se situant dans une zone de ventre d'amplitude (V) desdits éléments de fixation, caractérisé en ce que les éléments de fixation métalliques sont disposés selon ladite direction de vibration du convertisseur et en ce que, ladite structure étant non accordée à ladite fréquence ultrasonique, la résonance de l'ensemble est obtenue par la présence d'un écrou ou de tout ensemble métallique accordé en multiple entier de demi-longueur d'onde.

2. Dispositif ultrasonique selon la revendication 1, caractérisé en ce que lesdits éléments de fixation métalliques comprennent au moins un barreau de couplage (14) à ladite structure (10), dont la surface extérieure peut être profilée pour s'adapter à toute configuration dimensionnelle de ladite structure tout en respectant la fréquence de résonance.

3. Dispositif ultrasonique selon la revendication 2, caractérisé en ce que la surface extérieure du barreau de couplage (14) présente au voisinage de sa zone nodale un rétrécissement radial (16) de révolution autour de l'axe dudit barreau (14).

4. Dispositif ultrasonique selon la revendication 2, caractérisé en ce que la surface extérieure dudit barreau (14) présente au voisinage de sa zone nodale un renflement radial (18) de révolution autour de l'axe dudit barreau.

5. Dispositif ultrasonique selon l'une des revendications 1 à 4, caractérisé en ce que la fréquence de travail utile est comprise encre 10 et 100 kHz et de préférence entre 20 et 40 kHz.

6. Dispositif ultrasonique selon l'une des revendications 1 à 5, caractérisé en ce que le mode d'émission ultrasonique est du type pulsé ou du type continu.

7. Dispositif ultrasonique selon l'une des revendications 1 à 6, caractérisé en ce que l'amplitude des vibrations ultrasoniques est adaptée au produit traité dans ladite structure, et se trouve avantageusement comprise entre 2 et 30 microns crête à crête et de préférence entre 5 à 20 microns crête à crête.

8. Dispositif ultrasonique selon l'une des revendications 1 à 6, caractérisé par le fait que deux fréquences d'émission non en quadrature sont utilisées simultanément pour supprimer les zones nodales sur la surface de travail de ladite structure.

9. Dispositif ultrasonique selon l'une des revendications 1 à 8, caractérisé par le fait qu'un convertisseur ultrasonique (12) met en vibration, et de façon résonante, un empilage de structures (10) non accordées rendues solidaires au niveau des points de raccordement avec ledit dispositif électro-acoustique.

10. Dispositif ultrasonique selon la revendication 9, caractérisé par le fait que lesdites structures non accordées vibrant en résonance sont disposées dans une enceinte dans laquelle règne une atmosphère humide.

11. Dispositif ultrasonique selon l'une des revendications 1 à 10, caractérisé par le fait que l'ensemble électro-acoustique/structure est agencé dans une chambre étanche.

12. Dispositif ultrasonique selon l'une des revendications 1 à 11, caractérisé par le fait que l'émission d'ultrasons à la structure non accordée peut être réalisée de façon continue ou en mode pulsé, et en superposition de vibrations basses fréquences, dans la gamme de 100 à 3 000 vibrations/min. pour des amplitudes de l'ordre de 1 à 30 mm et de préférence dans la gamme allant de 300 à 1 500 vibrations/min. pour des amplitudes de 5 à 20 mm.

13. Dispositif ultrasonique selon l'une des revendications 1 à 12, caractérisé par le fait que l'émission des ultrasons est assurée indifféremment par des convertisseurs électro-acoustiques symétriques bidirectionnels ou asymétriques unidirectionnels.

14. Dispositif ultrasonique selon l'une des revendications 1 à 13, caractérisé par le fait que ladite structure est une structure de tamisage.

## Claims

1. Device for causing an untuned structure to vibrate at an ultrasonic frequency comprising at least one electro-acoustic converter (12) adapted to vibrate in a vibration direction and fixed rigidly to said structure (10, 30) by metal fixing members (14, 26, 28, 36, 38, 40, 42, 48, 50) tuned to the frequency of the converter, the couplings with the structure being disposed in a region of maximum amplitude (V) of said fixing members, characterised in that the metal fixing members are disposed in said vibration direction of the converter and in that, said structure being untuned at said ultrasonic frequency, the whole is caused to resonate by the presence of a nut or any metal assembly tuned to an integer multiple of half the wavelength.

2. Ultrasonic device according to claim 1 characterised in that said metal fixing members comprise at least one bar (14) coupling to said structure (10) the exterior surface of which may be shaped to match any dimensional configuration of said structure whilst remaining compatible with the resonant frequency.

3. Ultrasonic device according to claim 2 characterised in that the exterior surface of the coupling bar (14) has in the vicinity of its nodal zone a radial contraction (16) which has symmetry of revolution about the axis of said bar (14).

4. Ultrasonic device according to claim 2 characterised in that the exterior surface of said bar (14) has in the vicinity of its nodal zone a radial enlargement (18) which has symmetry of revolution about the axis of said bar.

5. Ultrasonic device according to any one of claims 1 to 4 characterised in that the operating frequency is between 10 kHz and 100 kHz and preferably between 20 kHz and 40 kHz.

6. Ultrasonic device according to any one of claims 1 to 5 characterised in that the ultrasound emission mode is pulsed or continuous.

7. Ultrasonic device according to any one of claims 1 to 6 characterised in that the amplitude of the ultrasonic vibrations is adapted to the product treated in said structure and is advantageously between 2 microns and 30 microns peak-to-peak and preferably between 5 microns and 20 microns peak-to-peak.

8. Ultrasonic device according to any one of claims 1 to 6 characterised in that two emission frequencies not in quadrature are used simultaneously to eliminate nodal zones on the operative surface of said structure.

9. Ultrasonic device according to any one of claims 1 to 8 characterised in that an ultrasonic converter (12) causes to vibrate and resonate a stack of untuned structures (10) fastened together at the points of connection to said electro-acoustic device.

10. Ultrasonic device according to claim 9 characterised in that said untuned structures vibrating and resonating are disposed in an enclosure adapted to contain a moist atmosphere.

11. Ultrasonic device according to any one of claims 1 to 10 characterised in that the electro-acoustic/structure assembly is disposed in a sealed chamber.

12. Ultrasonic device according to any one of claims 1 to 11 characterised in that the mode of emission of ultrasound to the untuned structure is continuous or pulsed and superimposed on low-frequency vibration in the range of frequencies from 100 vibrations/minute to 3 000 vibrations/minute for amplitudes in the order of 1 mm to 30 mm and preferably in the range of frequencies from 300 vibrations/minute to 1 500 vibrations/minute for amplitudes of 5 mm to 20 mm.

13. Ultrasonic device according to any one of claims 1 to 12 characterised in that the ultrasound is emitted by symmetrical bidirectional or asymmetrical unidirectional electro-acoustic converters.

14. Ultrasonic device according to any one of claims 1 to 13 characterised in that said structure is a screening structure.

## Patentansprüche

1. Anordnung für die Schwingung einer Struktur mit Hilfe einer Ultraschallwellenfrequenz, enthaltend mindestens einen elektroakustischen Wandler (12), welcher in einer Schwingungsrichtung schwingen kann und steif an dieser Struktur (10, 30) mit Hilfe von metallischen Befestigungselementen (14, 26, 28, 36, 38, 40, 42, 48, 50) befestigt ist, welche auf die Frequenz des Wandlers abgestimmt sind, wobei die Verbindungen mit der Struktur in einem Bauchbereich (V) der Amplitude dieser Befestigungselemente angeordnet sind,
**dadurch gekennzeichnet, daß**
diese metallischen Befestigungselemente in der Richtung der Schwingung des Wandlers angeordnet sind, und dadurch, daß, da diese Struktur nicht mit dieser Ultraschallwellenfrequenz abgestimmt ist, die Resonanz der gesamten Vorrichtung durch die Anwesenheit einer Mutter oder eines beliebigen metallischen Zusammenbaus erreicht wird, welcher mit einem ganzzahligen Vielfachen der halben Wellenlänge abgestimmt ist.

2. Ultraschallwellengerät nach Anspruch 1,
**dadurch gekennzeichnet, daß**
diese metallischen Befestigungselemente mindestens eine Kopplungsstange (14) für die Ankoppelung an die Struktur (10) aufweisen, deren Außenfläche mit einem Profil versehen werden kann, um sich an beliebige Abmessungen einer bestimmten Konfiguration der Struktur unter Einhaltung der Resonanzfrequenz anpassen zu können.

3. Ultraschallwellengerät nach Anspruch 2,
**dadurch gekennzeichnet, daß**
die Außenfläche der Kopplungsstange (14) in der Nähe des Knotenpunktes eine um die Achse der Stange verlaufende radiale Einschnürung (16) an dieser Stange (14) aufweist.

4. Ultraschallwellengerät nach Anspruch 2,
**dadurch gekennzeichnet, daß**
die Außenfläche der Kopplungsstange (14) in der Nähe des Knotenpunktes eine um die Achse dieser Stange verlaufende radiale Verdickung (18) aufweist.

5. Ultraschallwellengerät nach einem der Ansprüche 1 bis 4,
**dadurch gekennzeichnet, daß**
die Arbeitsfrequenz zwischen 10 und 100 kHz und vorzugsweise zwischen 20 und 40 kHz liegt.

6. Ultraschallwellengerät nach einem der Ansprüche 1 bis 5,
**dadurch gekennzeichnet, daß**
die Sendeart für die Ultraschallwellen entweder pulsförmig oder kontinuierlich ist.

7. Ultraschallwellengerät nach einem der Ansprüche 1 bis 6,
**dadurch gekennzeichnet, daß**
die Amplitude der Schwingungen der Ultraschallwellen an das in dieser Struktur behandelte Produkt angepaßt ist und zweckmäßigerweise zwischen 2 und 30 Mikron Spitze-Spitze und vorzugsweise zwischen 5 und 20 Mikron Spitze-Spitze beträgt.

8. Ultraschallwellengerät nach einem der Ansprüche 1 bis 6,
**dadurch gekennzeichnet, daß**
zwei nicht um 90° phasenverschobene Sendefrequenzen gleichzeitig eingesetzt werden, um die Knotenpunkte auf der Arbeitsfläche dieser Struktur zu neutralisieren.

9. Ultraschallwellengerät nach einem der Ansprüche 1 bis 8,
**dadurch gekennzeichnet, daß**
ein Ultraschallwellenwandler (12) einen Stapel von nicht abgestimmten Strukturen (10), welche an den Verbindungspunkten fest an das elektroakustische Gerät angeschlossen sind, resonierend in Schwingung versetzt.

10. Ultraschallwellengerät nach Anspruch 9,
**dadurch gekennzeichnet, daß**
die in Resonanzen schwingenden nicht abgestimmten Strukturen in einem Raum angeordnet sind, in dem eine feuchte Atmosphäre herrscht.

11. Ultraschallwellengerät nach einem der Ansprüche 1 bis 10,
**dadurch gekennzeichnet, daß**
der Zusammenbau aus Elektroakustik/Struktur in einer leckdichten Kammer untergebracht ist.

12. Ultraschallwellengerät nach einem der Ansprüche 1 bis 11,
**dadurch gekennzeichnet, daß**
die Aussendung von Ultraschallwellen auf die nicht abgestimmte Struktur kontinuierlich oder pulsförmig und in Überlagerung mit Schwingungen niedriger Frequenzen durchgeführt werden kann, und zwar in einem Bereich von 100 bis 3.000 Schwingungen/min. bei Amplituden in der Größenordnung von 1 bis 30 mm, und vorzugsweise im Bereich von 300 bis 1.500 Schwingungen/min. bei Amplituden in der Größenordnung von 5 bis 20 mm.

13. Ultraschallwellengerät nach einem der Ansprüche 1 bis 12,
**dadurch gekennzeichnet, daß**
die Aussendung der Ultraschallwellen entweder mit Hilfe von bidirektionellen symmetrischen oder mit Hilfe von unidirektionellen unsymmetrischen elektroakustischen Wandlern durchgeführt wird.

14. Ultraschallwellengerät nach einem der Ansprüche 1 bis 13,
**dadurch gekennzeichnet, daß**
diese Struktur eine Dämpfungsstruktur ist.
